# EUROPÄISCHE PATENTSCHRIFT

(11) **EP 0 276 660 B1**
(45) Veröffentlichungstag und Bekanntmachung des Hinweises auf die Patenterteilung: **03.07.1991**
(21) Anmeldenummer: 88100174.7
(22) Anmeldetag: 08.01.1988
(51) Int. Cl.: A47C 7/66, A47C 1/14

(54) **Liege**
Lounge-chair
Chaise-longue

(30) Priorität: 15.01.1987 DE 3700983
(43) Veröffentlichungstag der Anmeldung: 03.08.1988
(73) Patentinhaber: Schmidt, Horst, D-2070 Ahrensburg (DE)
(72) Erfinder: Schmidt, Horst, D-2070 Ahrensburg (DE)
(74) Vertreter: Schöning, Hans-Werner, Dipl.-Ing.

(56) Entgegenhaltungen:
- DE-U- 8 624 785
- US-A- 2 166 832
- US-A- 2 475 515
- US-A- 2 690 186
- US-A- 3 693 993
- US-A- 4 030 748
- US-A- 4 635 667

## Beschreibung

Die Erfindung betrifft ein Liege, insbesondere transportable Liege, zum Ruhen, mit einem Gestell und einer zwischen dem Gestell aufgespannten Ruhefläche, wobei oberhalb der Ruhefläche ein Sonnenschutz angeordnet ist, der in seitlich im Gestell der Liege befestigbaren Führungshaltern in Längsrichtung wahlweise verschiebbar ist.

Eine Liege dieser Art ist bekannt (US-A-4 030 784). Diese bekannte Liege weist einen flachen gebogenen Sonnenschirm auf, der lediglich die im Bereich des Kopfes einer auf der Liege liegenden Person abzudecken imstande ist. Nachteilig bei der bekannten Liege ist somit, daß lediglich ein eng begrenzter Körperbereich der auf der Liege liegenden Person vor Sonneneinstrahlung geschützt werden kann, hingegen ein Schutz der übrigen Teile des Körpers vor Sonne nicht möglich ist.

Darüber hinaus ist es bei der bekannten Liege nachteilig, daß ein Benutzer, wenn er sich nach einer bestimmten zeit des Sonnens, beispielsweise am Strand oder einem Schwimmbassin, gegen weitere Sonnenstrahlung schützen will, gehalten ist, zusätzlich einen Sonnenschirm oder dgl. zu transportieren, um diesen dann, wenn es erforderlich wird, aufzustellen und aufzuspannen. Wenn ein Benutzer beispielsweise am Strand sonnenbaden will, ist es häufig mühsam, eine Vielzahl von Ausrüstungsgegenständen vom Quartier an den Strand zu transportieren und auch noch einen geeigneten Ort dort auszuwählen, an dem sowohl die Liege als auch der gesonderte Sonnenschirm standfest aufgebaut werden können. Zudem tritt beim Transport der bekannten Liege dann auch das Problem auf, wie neben dem gesonderten Sonnenschutz bzw. dem Sonnenschirm übrige Gegenstände, die der Benutzer der Liege gleichzeitig mit der Liege transportieren will, mittransportiert werden können, so daß ihm ein mehrfaches Zurücklegen des Transportweges erspart bleibt. Schließlich ergibt sich für den Benutzer der bekannten Liege der Nachteil, daß dieser beispielsweise auf einen gesonderten Sonnenschirm und übrige Gegenstände, die zum Ort des Sonnenbadens mittransportiert wurden, achten muß, da diese als von der Liege getrennte Teile in einem unbeobachteten Augenblick leicht entwendet werden können.

Es ist Aufgabe der vorliegenden Erfindung eine Liege zu schaffen, die es dem Benutzer ermöglicht, sich beim Ruhen bzw. Sonnenbaden bei Bedarf und an beliebigen Stellen des Körpers gegen Sonne zu schützen, ohne daß ein gesonderter Sonnenschirm mittransportiert und aufgestellt werden muß und ein gemeinsamer Transport der Liege und der zum Sonnenschutz gehörenden Elemente der Liege möglich ist.

Gelöst wird die Aufgabe gemäß der Erfindung dadurch, daß als Führung seitlich in Längsrichtung gesehen ein stangenförmiges, bogenförmig biegbar ausgebildetes Führungselement vorgesehen ist, das jeweils mit seinen vorderen und hinteren Enden am Gestell in den vorn und hinten angeordneten Führungshaltern lösbar befestigt ist, so daß der Sonnenschutz mittels zwischen den Führungselementen angeordneten Abstandshaltern verschiebbar ist, und daß am Gestell unterhalb der Ruhefläche ein Behälter mittels einer Mehrzahl von Befestigungselementen lösbar befestigt ist.

Der Vorteil einer derartig ausgebildeten Liege besteht im wesentlichen darin, daß der Benutzer der Liege ohne jede Mühe den Sonnenschutz so anordnen kann, daß die Sonnenstrahlen entweder seinen gesamten Körper oder bestimmte Körperteile nicht erreichen, und ein Überführen des Sonnenschutzes in eine zurückgezogene Stellung möglich ist, wenn der Benutzer sich wiederum der Sonne aussetzen möchte. Die Ausbildung des Behälters am Gestell hat den Vorteil, daß beim Transport der Liege die den Sonnenschutz bildenden Elemente in demontiertem Zustand aufgenommen werden können. Vorteilhaft ist auch, daß die aus der Liege und dem den Sonnenschutz bzw. dessen Elemente aufnehmenden Behälter gebildete Einheit im zusammengeklappten Zustand der Liege eine sehr gut handhabbare Packungseinheit bilden, die darüber hinaus auch noch während der Lagerung gut weggestaut werden kann, weil alle Einzelteile der Einheit unverlierbar zusammenbleiben.

Darüber hinaus bietet der Behälter einen guten Schutz der darin aufgenommenen Elemente des Sonnenschutzes bzw. beim Sonnenbaden darin abgelegter Gegenstände vor Diebstahl, wobei der Behälter vorzugsweise auch verschließbar ist.

Um die Befestigung der Führungselemente am Gestell zu erleichtern, sind die am Gestell vorgesehenen Führungshalter, vorteilhafterweise im wesentlichen um eine horizontale Achse schwenkbar vorgesehen, so daß sie sich nach dem Einstecken der stangenförmigen Führungselemente um ihre horizontale Achse drehend selbständig ausrichten können. Dadurch ist es beispielsweise auch möglich, beliebig geformte Führungselemente, beispielsweise solche, die eine im wesentlichen U-förmige Form haben, und zusammensetzbar oder aus einem Stück ausgebildet sind, aufnehmen. Bei unterschiedlich ausgebildeten Führungselementen braucht deshalb der Führungshalter nicht unterschiedlich ausgebildet zu sein, da er sich diesen vorteilhafterweise ohne weiteres selbsttätig anpassen kann.

Um den Behälter relativ zum Gestell auf einfache Weise verschiebbar zu befestigen, weist das Gestell im Bereich des Behälters eine Mehrzahl von im wesentlichen gleich zueinander beabstandeten Löchern auf, in die je ein Befestigungselement über einen entsprechend ausgebildeten Stift lösbar eingreift. Diese bevorzugte Ausführungsform des gestellseitig ausgebildeten Teils der Befestigung des Behälters ist nicht die einzig mögliche Form. Vielmehr kann auch das Befestigungselement in Form einer lösbaren Klemmbefestigung ausgebildet sein, wobei das Befestigungselement klammerartig um das Gestell greift und beispielsweise mit einem Befestigungsmittel in Form einer lösbaren Schraubverbindung mit dem Gestell verbunden und von diesem gelöst werden kann.

Um die Liege leicht transportieren zu können, besteht der Behälter vorzugsweise aus wenigstens zwei Teilschalen, die ineinander verschachtelbar sind. Zum erleichterten Transport kann somit der Behälter wesentlich verkleinert werden, ohne daß die beiden Teilschalen des Behälters dazu voneinander gelöst werden müssen.

Um einerseits die Führungselemente sehr stabil auszubilden, andererseits aber zu ermöglichen, daß die Liege mit den Führungselementen auch von schwächeren Personen und Kindern ohne weiteres transportiert werden kann, bestehen die Führungselemente vorzugsweise aus rohrförmigem Profil, aus dem ebenfalls das Gestell der Liege bestehen kann. Die Führungselemente können vorzugsweise aus Metall, aus Kunststoff oder auch aus Kombinationen von metallischen Werkstoff und Kunststoffwerkstoff bestehen, wobei Gleiches für das Gestell oder Liege gilt. Auch können Teile der Führungselemente oder auch die Liege aus nichtrohrförmigem Profil bestehen, das ggf. auch Vollmaterial sein kann. Ebenfalls kann der Behälter aus gitterförmigem metallischem Werkstoff bestehen oder aus gitterförmigem Kunststoffwerkstoff bestehen. Grundsätzlich ist es auch möglich, den Behälter oder Teile des Behälters aus nichtgitterförmigem homogenem Werkstoff, beispielsweise Metallblech, oder auch aus einem tiefgezogenen oder laminierten Kunststoffteil herzustellen, um beispielsweise eine unbefugte Zugriffmöglichkeit zum Behälter zu verhindern.

Auch aus der US-A- 2 166 832 ist ein Sonnenschutz bekannt, der auf einen Liegestuhl bekannter Art nachträglich aufbaubar ist, wenn die Witterungsumstände es erfordern bzw. der Benutzer des Liegestuhls dieses will. Aus der US-A- 3 693 993 ist eine auch als Liege benutzbare Karre bekannt, an deren einem Liegenteil an der Unterseite ein Netz angeordnet ist. Das Netz dient zur Aufnahme von kleinen Gegenständen, die beim Schieben der Karre zum Bestimmungsort mittransportiert werden sollen.

Die Erfindung wird nun unter Bezugnahme auf die nachfolgenden schematischen Zeichnungen anhand eines Ausführungsbeispieles eingehend beschrieben. Darin zeigen:
- Fig. 1: in der Seitenansicht eine Liege mit in Führungshaltern eingesteckten Führungselementen und daran befestigtem Sonnenschutz,
- Fig. 2: die in Fig. 1 dargestellte Liege im zusammengeklapptem Zustand und ineinandergeschachteltem Behälter in der Draufsicht,
- Fig. 3a: eine aufgeklappte Liege in der Stirnansicht,
- Fig. 3b: eine Draufsicht auf die in Fig. 1 dargestellte Liege unter Weglassung der klappbaren Kopfstütze,
- Fig. 4: die klappbare Kopfstütze in der Draufsicht,
- Fig. 5: den zwischen zwei voneinander beabstandeten stangenförmigen Führungselementen aufgespannten Sonnenschutz in der Draufsicht und
- Fig. 6: in vergrößertem Maßstab einen Schnitt durch das Gestell im Bereich der lösbaren Befestigung des Behälters im Gestell.

Die Liege 10 besteht im wesentlichen aus einem Gestell 11, das bei dem in den Figuren dargestellten Ausführungsbeispiel aus einem auf bekannte Weise ausgebildeten zusammenklappbaren Liegengestell besteht. Zwischen zwei im wesentlichen längs verlaufenden parallel voneinander beabstandeten Gestellträgern 110, 111 ist eine Ruhefläche 12 aufgespannt, die aus beliebigem geeigneten Material bestehen kann, beispielsweise aus Segeltuch, aus einem Kunststoff oder Korbgeflecht oder dergleichen. Die Liege 10 weist darüber hinaus auf bekannte Weise ausgebildete Beine bzw. Stützen auf, mit denen die Liege 10 auf einem Untergrund 24 abgestellt werden kann.

Die Liege 10 weist darüber hinaus eine Führung 14 auf, die gemäß der Darstellung von Figur 1 die Ruhefläche 12 bogenförmig überspannt und die einen relativ zur Führung 14 verschiebbaren Sonnenschutz 13 umfaßt, der in eine beliebige Stellung relativ zur Ruhefläche 12 entsprechend dem Pfeil 25 in beiden Richtungen verschoben werden kann.

Bei der in den Figuren dargestellten Ausführungsform der Liege 10 besteht die Führung 14 aus zwei voneinander beabstandeten Führungselementen 15, 16, die stangenförmig und bogenförmig biegbar ausgebildet sind, vgl. insbesondere die Figuren 1 und 5. Die stangenförmigen Führungselemente 15, 16 können in um Achsen 152, 153 und 162 und 163 drehbare Führungshalter 154, 155 und 164, 165 gesteckt werden, die entsprechende Aufnahmelöcher aufweisen. Die Achsen 152, 153, 162, 163 sind im wesentlichen parallel zur Ebene der Ruhefläche 12 ausgerichtet.

Bei dem in den Figuren dargestellten Ausführungsbeispiel ist die Führung 14 bzw. sind die Führungselemente 15, 16 im an der Liege 10 befestigten Zustand im wesentlichen halbkreisförmig gebogen. Es sei aber darauf hingewiesen, daß grundsätzlich jede beliebige andere Form der Führung 14 bzw. der Führungselemente 15, 16 möglich ist, beispielsweise eine U-förmige Form anstelle einer in Figur 1 dargestellten bogenförmigen.

Die dargestellte Liege 10 umfaßt ebenfalls eine Kopfstütze 18, die auf bekannte Weise zwischen zwei vorbestimmten Endstellungen hin und her klappbar und ebenfalls auf bekannte Weise in vorbestimmten Stellungen arretierbar ist. Bei dieser Ausführungsform der Liege 10 befinden sich die Führungshalter 154, 164, die bei einer Liege 10 ohne klappbare Kopfstütze 18 unmittelbar an den Gestellträgern 110, 111 befestigt sind, an entsprechenden Enden der Kopfstütze 18, beispielsweise an den freien Enden bzw. Schenkeln der beiden seitlichen Kopfstützenträger. Dadurch ist sichergestellt, daß auch bei einer mit einer Kopfstütze 18 versehenen Liege 10 auch der unmittelbare Kopfstützenbereich als Verlängerung der Ruhefläche 12 durch den Sonnenschutz 13, wenn dieser in eine entsprechende Stellung zur Kopfstütze 18 verschoben worden ist, abgedeckt werden kann, so daß sich der Benutzer der Liege 10 auch in seinem Kopfbereich vor unmittelbarer Sonneneinstrahlung schützen kann.

Bei der dargestellten Ausführungsform der Liege 10 ist im wesentlichen unterhalb der Ruhefläche 12 ein verschiebbarer Behälter 17 angeordnet. Ist die Liege 10 mit einer Kopfstütze 18 versehen, ist der Behälter 17 vorzugsweise in einem Bereich unterhalb der relativ zur Ruhefläche 12 verstellbaren Kopfstütze angeordnet. Der Behälter 17 kann fest mit dem Gestell 11 verbunden sein, er kann aber auch lösbar und/oder verschiebbar am Gestell 11 angeordnet sein. Zur Befestigung des Behälters 17 am Gestell weist dieser eine Mehrzahl von Befestigungselementen 19 auf. Die Befestigungselemente können eine beliebige geeignete Form haben und können auch auf beliebige geeignete Weise ausgebildet sein. Vorzugsweise sind die Befestigungselemente 19, vgl. die geschnittene Darstellung von Figur 6, in Form von Spangen mit kreisförmigem Querschnitt ausgebildet, wobei die Bogenlänge der spangenförmigen Befestigungselemente 19 etwas größer als 180 Grad ist, da dann das Befestigungselement 19, wenn es aus einem elastischen Werkstoff hergestellt ist, über einen Gestellträger 110, 111 geschoben werden kann und sich dann selbsttätig auf diesem hält.

Der Gestellträger 110, 111 kann im Bereich des Behälters 17 mit einer Mehrzahl von in einem bestimmten Abstand zueinander befindlichen Löchern 20 versehen sein, in die ein Befestigungselement 19 über einen entsprechend ausgebildeten Stift 21, vgl. Figur 6, lösbar eingreift. Der Stift 21 ist auf beliebige Weise mit dem Befestigungselement 19, beispielsweise durch Klebung oder durch eine Schraubverbindung, verbunden. Der Behälter 17 ist wiederum mit den Befestigungselementen, bei dem dargestellten Ausführungsbeispiel vier Befestigungselementen, auf beliebige Weise fest verbunden.

Grundsätzlich kann der Behälter 17 mit der Liege 10 an einem beliebigen Ort am Gestell 11 befestigt sein. Es hat sich jedoch gezeigt, daß es für den Benutzer der Liege 10 vorteilhaft ist, den Behälter 17 unmittelbar dort am Gestell 11 anzuordnen, wo der Kopf des Benutzers zu liegen kommt. Dadurch ist auch eine unmittelbare Überwachung des Behälters, beispielsweise während des Schlafens und Ruhens des Benutzers, möglich. Die Notwendigkeit der Verschiebbarkeit des Behälters 17 relativ zum Gestell 11 ist grundsätzlich nur dann nötig, wenn die Liege 10, wie schon erwähnt, eine Kopfstütze 18 aufweist, da durch die Verstellmechanik der Kopfstütze 18, insbesondere durch die Stützstreben der Kopfstütze 18 zum Gestell 11, die verschiedene Stellungen zum Gestell einnehmen kann, eine unterschiedliche Positionierung des Behälters 17 nötig ist.

Der Behälter 17 kann grundsätzlich aus einem beliebig geformten Behälter bestehen, er besteht jedoch vorzugsweise gemäß der Darstellung in den Figuren aus zwei ineinander verschachtelbaren Teilschalen 22, 23, die zum Transport der Liege 10 einfach zusammengeschoben werden, vgl. die Darstellung von Figur 2. Zu diesem Zweck weist eine der Teilschalen 22, 23 zwei im wesentlichen in das Behälterinnere hineinstehende Führungsstifte auf, die zu beiden Seiten des Behälters angeordnet sind, während die andere Teilschale zwei Langlochführungen 230 aufweist, die ebenfalls zu beiden Seiten dieser Teilschale ausgebildet sind. Die Stifte 220 greifen in die ertsprechend ausgebildeten und positionierten Langlochführungen 230 der anderen Teilschale. Auf diese Weise können zwar die beiden Teilschalen 22, 23 ineinander zusammengeschoben und auseinandergezogen werden, beispielsweise in eine Endstellung, wie sie in der Figur 1 dargestellt ist, die beiden Teilschalen 22, 23 können jedoch nicht ohne weiteres voneinander getrennt werden, so daß im Behälter aufbewahrte Wertgegenstände während des Ruhens sicher verschlossen werden können, wenn beispielsweise der Behälter mit einem verschließbaren Deckel versehen ist, der ggf. mit einem gesonderten Schloß verschlossen werden kann.

Vorzugsweise kann die Liege 10 mit einer hier nicht dargestellten Sicherungseinrichtung versehen sein, die beispielsweise ein akustisches und/oder optisches Signal liefert, wenn die Liege vom Untergrund 24 durch Unbefugte angehoben wird.

Zum Transport der Liege 10 kann beispielsweise die Führung 14 bzw. können die Führungselemente 15, 16 und ebenfalls der Sonnenschutz 13 im Behälter 17 transportiert werden, wenn beispielsweise die Führungselemente 15, 16 in Form von teleskopartig verschiebbarer Stangen oder auseinandernehmbarer Stangen ausgebildet sind, die dann eine entsprechende Teillänge haben, daß sie im Behälter 17 untergebracht werden können. Der Sonnenschutz 13 selbst kann auch aus beliebigem geeigneten Werkstoff bestehen, beispielsweise aus einem Gewebematerial oder auch aus einem Kunststoffmaterial oder aus Kombinationen dieser Materialien, um beispielsweise den Sonnenschutz 13 auch als kurzfristigen Schutz vor Regen nutzen zu können. Auch ist die Länge des Sonnenschutzes 13 beliebig wählbar, wobei darauf hingewiesen ist, daß die Darstellung in den Figuren einen verhältnismäßig kurzen Sonnenschutz 13 zeigt, der zwischen den Führungselementen 15, 16 durch Abstandshalter 140, 141 auf gleichen Abstand gehalten, verschiebbar ist.

Das Gestell 11 und/oder die Führung 14 besteht aus rohrförmigem Profil, um bei hoher Liegenstabilität ein geringes Gesamtgewicht zu erhalten. Das Gestell 11 und/oder die Führung 14 kann aus Metall bestehen, sie kann jedoch auch aus geeignet ausgewähltem Kunststoff bestehen oder auch aus beliebigen geeigneten Kombinationen dieser Werkstoffe. Auch der Behälter 17, der gemäß der dargestellten Ausführungsform gitterförmig ausgebildet ist, kann aus beliebigem Werkstoff, beispielsweise aus Metall oder Kunststoff oder auch aus Kombinationen dieser Werkstoffe bestehen.

### Bezugszeichenliste

- 10: Liege
- 11: Gestell
- 110: Gestellträger
- 111: Gestellträger
- 12: Ruhefläche
- 13: Sonnenschutz
- 14: Führung
- 140: Abstandshalter
- 141: Abstandshalter
- 15: Führungselement
- 16: Führungselement
- 150: Führungselementende
- 151: Führungselementende
- 160: Führungselementende
- 161: Führungselementende
- 152: Achse
- 153: Achse
- 162: Achse
- 163: Achse
- 154: Führungshalter
- 155: Führungshalter
- 164: Führungshalter
- 165: Führungshalter
- 17: Behälter
- 18: Kopfstütze
- 19: Befestigungselement
- 20: Löcher
- 21: Stift
- 22: Teilschale
- 220: Stift
- 23: Teilschale
- 230: Langlochführung
- 24: Untergrund
- 25: Pfeil

## Patentansprüche

1. Liege (10), insbesondere transportable Liege, zum Ruhen, mit einem Gestell (11) und einer zwischen dem Gestell (11) aufgespannten Ruhefläche (12), wobei oberhalb der Ruhefläche (12) ein Sonnenschutz (13) angeordnet ist, der in seitlich am Gestell (11) der Liege befestigbaren Führungshaltern (154, 155) in Längsrichtung wahlweise verschiebbar ist, dadurch gekennzeichnet, daß als Führung (14) seitlich in Längsrichtung gesehen ein stangenförmiges, bogenförmig biegbar ausgebildetes Führungselement (15, 16) vorgesehen ist, das jeweils mit seinen vorderen und hinteren Enden (150, 151; 160, 161) am Gestell (11) in den vorn und hinten angeordneten Führungshaltern (154, 155) lösbar befestigt ist, so daß der Sonnenschutz (13) mittels zwischen den Führungselementen (15, 16) angeordneten Abstandshaltern (140, 141) verschiebbar ist und daß am Gestell (11) unterhalb der Ruhefläche (12) ein Behälter (17) mittels einer Mehrzahl von Befestigungselementen (19) lösbar befestigt ist.

2. Liege nach Anspruch 1, dadurch gekennzeichnet, daß die Führungshalter (154, 155) am Gestell (11) um eine horizontale Achse (152, 153) schwenkbar sind.

3. Liege nach einem oder beiden der Ansprüche 1 oder 2, dadurch gekennzeichnet, daß das Gestell (11) im Bereich des Behälters (17) eine Mehrzahl von im wesentlichen gleich zueinander beabstandeten Löchern (20) aufweist, in die das Befestigungselement (19) über einen entsprechend ausgebildeten Stift (21) lösbar eingreift.

4. Liege nach einem oder mehreren der Ansprüche 1 bis 3, dadurch gekennzeichnet, daß der Behälter (17) aus wenigstens zwei Teilschalen (22, 23) besteht, die ineinander verschachtelbar sind.

5. Liege nach einem oder mehreren der Ansprüche 1 bis 4, dadurch gekennzeichnet, daß die Führungselemente (15, 16) aus rohrförmigem Profil bestehen.

6. Liege nach einem oder mehreren der Ansprüche 1 bis 5, dadurch gekennzeichnet, daß die Führungselemente (15, 16) aus Metall oder Kunststoff bestehen.

7. Liege nach einem oder mehreren der Ansprüche 1 bis 6, dadurch gekennzeichnet, daß der Behälter (17) aus gitterförmigem metallischem Werkstoff besteht.

## Claims

1. A lounge bed (10), particularly a portable lounge bed, for reclining, with a frame (11) and, stretched between the frame (11), a reclining surface (12), there being disposed above the reclining surface (12) a sunshade (13) which is displaceable as desired in a longitudinal direction in guide holders (154, 155) which can be fixed laterally at the sides of the frame (11) of the lounge bed, characterised in that viewed in the longitudinal direction, a bar-like guide element (15, 16) which is constructed so that it can be bent to a curved shape is provided as a lateral guide (14), the guide element (15, 16) having its front and rear ends (150, 151; 160, 161) separably fixed on the frame (11) in guide holders (154, 155) disposed at the front and rear, so that the sunshade (13) is displaceable by means of spacers (140, 141) disposed between the guide elements (15, 16) and in that on the frame (11) under the reclining surface (12) a container (17) is separably attached by means of a plurality of fixing elements (19).

2. A lounge bed according to claim 1, characterised in that the guide holders (154, 155) are pivotable about a horizontal axis (152, 153) on the frame (11).

3. A lounge bed according to one or both of claims 1 or 2, characterised in that in the region of the container (17) the frame (11) has a plurality of holes (20) spaced apart from one another by substantially the same distance and into which the fixing element (19) engages in removable manner via a Correspondingly constructed peg (21).

4. A lounge bed according to one or more of claims 1 to 3, characterised in that the container (17) consists of at least two partial shells (22, 23), one of which is capable of nesting inside the other.

5. A lounge bed according to one or more of claims 1 to 4, characterised in that the guide elements (15, 16) consist of a tubular profile.

6. A lounge bed according to one or more of claims 1 to 5, characterised in that the guide elements (15, 16) consist of metal or synthetic plastics material.

7. A lounge bed according to one or more of claims 1 to 6, characterised in that the container (17) consists of a lattice-like metallic material.

## Revendications

1. Chaise longue (10), notamment chaise longue transportable, pour le repos, comportant un chassis (11) et une surface de repos (12) s'étendant entre les éléments du châssis (11) et au-dessus de laquelle est disposé un pare-soleil (13), qui est déplaçable au choix dans une direction longitudinale, dans des supports de guidage (154,155) pouvant être fixés sur le châssis (11) de la chaise longue, caractérisée en ce qu'il est prévu, comme élément de guidage (14), lorsqu'on regarde latéralement dans la direction longitudinale, un élément de guidage en forme de barre (15,16), agencé de manière à pouvoir être recourbé en forme d'arc de cercle, et fixé de façon amovible, respectivement par ses extrémités avant et arrière (150,151; 160,161) sur le châssis (11) dans des supporta de guidage (154,155) disposés en avant et en arrière de sorte que le pare-soleil (13) peut être déplacé au moyen d'entretoises (140,141) disposées entre les éléments de guidage (15,16), et qu'un boîtier (17) est fixé de façon amovible au châssis (11) audessous de la surface de repos (12), au moyen d'une multiplicité d'éléments de fixation (19).

2. Chaise longue selon la revendication 1, caractérisée en ce que les supports de guidage (154,155) peuvent pivoter sur le châssis (11) autour d'un axe horizontal (152,153).

3. Chaise longue selon l'une des revendications 1 ou 2 ou selon ces deux revendications, caractérisée en ce que le châssis (11) comporte, au niveau du boîtier (17), une multiplicité de trous (20) sensiblement équidistants, dans lesquels l'élément de fixation (19) s'engage de façon amovible par l'intermédiaire d'une tige (21) agencée de façon correspondante.

4. Chaise longue selon une ou plusieurs des revendications 1 à 3, caractérisée en ce que le boîtier (17) est constitué par au moins deux coques partielles (22, 23), qui peuvent être imbriquées l'une dans l'autre.

5. Chaise longue selon une ou plusieurs des revendications 1 à 4, caractérisée en ce que les éléments de guidage (15,16) sont constitués par un profilé tubulaire.

6. Chaise longue selon une ou plusieurs des revendications 1 à 5, caractérisée en ce que les éléments de guidage (15,16) sont réalisées en un métal ou en une matière plastique.

7. Chaise longue selon une ou plusieurs des revendications 1 à 6, caractérisée en ce que le boîtier (17) est formé d'une grille métallique.
